# EUROPÄISCHE PATENTSCHRIFT

(11) **EP 3 999 393 B1**
(45) Veröffentlichungstag und Bekanntmachung des Hinweises auf die Patenterteilung: **26.07.2023**
(21) Anmeldenummer: 20764007.9
(22) Anmeldetag: 12.08.2020
(51) Int. Cl.: B61F 5/30

(54) **ANORDNUNG ZUR POSITIONIERUNG EINES RADS EINES SCHIENENFAHRZEUGS**
ASSEMBLY FOR POSITIONING A WHEEL OF A RAIL VEHICLE
ENSEMBLE DE POSITIONNEMENT D'UNE ROUE DE VÉHICULE FERROVIAIRE

(30) Priorität: 18.10.2019 DE 102019216088
(43) Veröffentlichungstag der Anmeldung: 25.05.2022
(73) Patentinhaber: Siemens Mobility GmbH, 81739 München (DE)
(72) Erfinder: ZÄCH, Martin, 83064 Raubling (DE)
(74) Vertreter: Siemens Patent Attorneys
(86) Internationale Anmeldenummer: PCT/EP2020/072557
(87) Internationale Veröffentlichungsnummer: WO 2021/073795

(56) Entgegenhaltungen:
- EP-A1- 0 571 961
- EP-A2- 0 247 389
- EP-A2- 0 397 291
- EP-A2- 2 557 015
- GB-A- 780 783
- JP-A- 2017 067 096
- US-A1- 2019 009 798

## Beschreibung

Die Erfindung betrifft eine Anordnung zur Positionierung eines Rads eines Schienenfahrzeugs.

Bei einem Schienenfahrzeug ist das Rad oft Teil eines Radsatzes. Der Radsatz besteht dabei im allgemeinen aus einer Radsatzwelle und aus zwei Laufrädern. Die Räder sind an der Radsatzwelle befestigt und werden von der Radsatzwelle getragen.

Der Radsatz überträgt das Gewicht und die dynamischen Lasten des Fahrzeugs auf die Schienen, führt das Fahrzeug im Gleis und überträgt Antriebs- und Bremskräfte des Fahrzeugs auf die Schienen.

Der Radsatz wiederum ist oft Teil eines Drehgestells, wobei der Radsatz in einem gegenüber dem Wagenkasten drehbaren Rahmen gelagert ist.

Fahrzeuge mit Drehgestellen können im Vergleich zu Fahrzeugen mit starr am Wagenkasten angebrachten Achsen engere Bögen durchfahren, weil sich der Rahmen gegenüber dem Wagenkasten ausdrehen kann und dadurch die Räder in einem kleineren Winkel an der Schiene anlaufen. Drehgestelle verbessern darüber hinaus die Laufruhe, da sie Stöße in Hoch- und Querrichtung reduziert auf den Wagenkasten weitergeben.

Die Räder werden bei gewissen Konstruktionsvarianten über eine sogenannte Schwinge in ihrer Position im Rahmen unter dem Schienenfahrzeug gehalten. Die Schwinge ist dazu an einem ersten Ende drehbar gelagert mit einem Drehgestell befestigt. An einem zweiten Ende des Drehgestells ist die Schwinge mit der Radsatzwelle verbunden.

FIG 4 zeigt an einem Schienenfahrzeug-Ausschnitt eine derartige Schwinge SCHW mit Radsatzwelle RSW und Laufrad LFR gemäß dem Stand der Technik, siehe dazu US2019/009798.

Wie vorstehend ausgeführt, ist die Schwinge SCHW an einem ersten Ende SCHWE1 drehbar gelagert mit einem Rahmen RAH des Drehgestells befestigt.

An einem zweiten Ende SCHWE2 ist die Schwinge SCHW mit der Radsatzwelle RSW verbunden, um diese in Position zu halten.

Die Schwinge SCHW ist in vertikaler Richtung zusätzlich abgefedert mit dem Rahmen RAH verbunden (hier nicht dargestellt). Wird ein Radsatz mit großen Laufrädern über Schwingen befestigt bzw. positioniert, kommt es zu Problemen beim Ausbau des Radsatzes im Zuge von Service- bzw. Wartungsarbeiten. Wird die Schwinge vom Drehgestell gelöst, sinkt die Schwinge aufgrund des hohen Eigengewichts ruckartig ab, bis sie auf dem Boden aufliegt.

Sind im Lager der Schwinge aktive Fahrwerkselemente oder mechanisch empfindliche Fahrwerkselemente integriert, wird auch dadurch der Ausbau der Schwinge erschwert - der Ausbau muss mit der nötigen Sorgfalt erfolgen, was Zeit- und Personalintensiv ist.

Es ist daher die Aufgabe der vorliegenden Erfindung, eine verbesserte Rad-Positionierung anzugeben, mit der die oben genannten Nachteile überwunden werden.

Diese Aufgabe wird durch die Merkmale des Anspruchs 1 gelöst. Vorteilhafte Weiterbildungen sind in den abhängigen Ansprüchen angegeben.

Die Erfindung betrifft eine Anordnung zur Positionierung eines Rads eines Schienenfahrzeugs mit einem Rad, mit einer Schwinge und mit einem Rahmen eines Drehgestells des Schienenfahrzeugs. Das Rad wird dabei von einer Radwelle getragen.

Beim adressierten Rad handelt es sich dabei entweder um ein nicht angetriebenes Rad, das auch als Laufrad bezeichnet wird, oder alternativ dazu um ein aktiv angetriebenes Rad.

Die Schwinge weist ein erstes Ende auf, das das drehbar gelagert mit dem Rahmen des Drehgestells verbunden ist. Die Schwinge weist ein zweites Ende auf, das mit der Radwelle verbunden ist.

Die Schwinge weist zwischen dem ersten Ende und dem zweiten Ende eine feste aber lösbare Verbindung auf, die eine mechanische Zweiteilung der Schwinge ermöglicht.

In einer bevorzugten Weiterbildung ist das Rad Teil eines Radsatzes, wobei der Radsatz eine Radsatzwelle aufweist, die zwei Räder bzw. Laufräder des Schienenfahrzeugs trägt.

In einer bevorzugten Ausgestaltung ist die feste aber lösbare Verbindung als Schraubverbindung oder als Bolzenverbindung ausgestaltet.

In einer bevorzugten Ausgestaltung weist die feste aber lösbare Verbindung zwei Flanschplatten auf, die Teil der Schraubverbindung bzw. der Bolzenverbindung sind.

In einer bevorzugten Weiterbildung ist die Schwinge im Bereich ihrer festen aber lösbaren Verbindung annähernd rotationssymmetrisch ausgeführt, nämlich in Bezug zur Achse des Radsatzes. Dadurch wird ein Kippen eines Schwingenteils bei der Demontage verhindert.

Bevorzugt ist die feste aber lösbare Verbindung fast mittig in der längs ausgebildeten Schwinge angeordnet.

Durch die vorliegende Erfindung wird eine einfachere Demontage bzw. Wartung von Rädern bzw. Radsätzen eines Schienenfahrzeugs ermöglicht.

Durch die vorliegende Erfindung wird die Effektivität in Produktion und Wartung gesteigert.

Durch die vorliegende Erfindung werden Kosten bei Produktion und Wartung eingespart.

Durch die vorliegende Erfindung werden Verschmutzung und Korrosion am Schwingenlager durch erleichterte Wartungsarbeiten reduziert bzw. vermieden.

Nachfolgend wird die vorliegende Erfindung beispielhaft anhand einer Zeichnung näher erläutert. Dabei zeigt:
- FIG 1: eine Ausgestaltung der erfindungsgemäßen Anordnung,
- FIG 2: mit Bezug auf FIG 1 einen am Radsatz verbleibenden Teil der Schwinge bei getrennter Verbindung,
- FIG 3: mit Bezug auf FIG 1 einen am Drehgestell verbleibenden Teil der Schwinge bei getrennter Verbindung, und
- FIG 4: der vorstehend in der Einleitung beschriebene Ausschnitt eines Schienenfahrzeugs gemäß dem Stand der Technik.

FIG 1 zeigt eine Ausgestaltung der erfindungsgemäßen Anordnung zur Positionierung von Laufrädern LFR eines Radsatzes eines hier nicht näher dargestellten Schienenfahrzeugs.

Eine Radsatzwelle RSW trägt zwei Laufräder LFR des Schienenfahrzeugs.

Eine Schwinge SCHW weist ein erstes Ende SCHWE1 auf, das drehbar gelagert mit dem Rahmen RAH eines Schienenfahrzeug-Drehgestells verbunden ist.

Die Schwinge SCHW weist ein zweites Ende SCHWE2 auf, das mit der Radsatzwelle RSW verbunden ist.

Die Schwinge SCHW weist zwischen dem ersten Ende SCHWE1 und dem zweiten Ende SCHWE2 eine feste aber lösbare Verbindung VERB auf, die eine mechanische Teilung der Schwinge SCHW in zwei Teile SCHWT1, SCHWT2 ermöglicht.

Die feste aber lösbare Verbindung VERB ist dabei bevorzugt als Schraubverbindung ausgestaltet, wobei beispielswiese zwei Flanschplatten Teil der Schraubverbindung sind, über die die Verschraubung erfolgt.

In der FIG 1 sind weiterhin zwei Federn FED1, FED2 zu sehen, über die eine in vertikaler Richtung erfolgende, federnde Abstützung realisiert ist.

Über einen Dämpfer DFG werden in vertikaler Richtung erfolgende Bewegungen gedämpft.

FIG 2 zeigt mit Bezug auf FIG 1 den am Radsatz verbleibenden Teil SCHWT1 der Schwinge SCHW bei getrennter Verbindung VERB.

Dieser Teil SCHWT1 der Schwinge SCHW ist bevorzugt annähernd rotationssymmetrisch, bevorzugt zur Achse des Radsatzes, ausgeführt. Dadurch wird die Handhabung des ausgebauten Radsatzes erleichtert, ein Kippen eines Schwingenteils wird durch die hier gezeigte, fast mittige Teilung der Schwinge vermieden.

FIG 3 zeigt mit Bezug auf FIG 1 den am Drehgestell verbleibenden Teil SCHWT2 der Schwinge SCHW bei getrennter Verbindung VERB.

Die Verbindung VERB ist in ihrer Position bevorzugt derart gewählt, dass der schwierig zu montierende Teil SCHWT2 am Drehgestell-Rahmen RAH verbleibt.

## Patentansprüche

1. Anordnung zur Positionierung eines Rads (LFR) eines Schienenfahrzeugs,
- mit einem Rad (LFR), mit einer Schwinge (SCHW) und mit einem Rahmen (RAH) eines Drehgestells des Schienenfahrzeugs,
- bei der das Rad (LFR)von einer Radwelle (RSW) getragen wird,
- bei der die Schwinge (SCHW) ein erstes Ende (SCHWE1) aufweist, das drehbar gelagert mit dem Rahmen (RAH) des Drehgestells verbunden ist,
- bei der die Schwinge (SCHW) ein zweites Ende (SCHWE2) aufweist, das mit der Radwelle (RSW) verbunden ist,
**dadurch gekennzeichnet,**
- **dass** die Schwinge (SCHW) zwischen dem ersten Ende (SCHWE1) und dem zweiten Ende (SCHWE2) eine feste aber lösbare Verbindung (VERB) aufweist, die eine mechanische Zweiteilung (SCHWT1, SCHWT2) der Schwinge (SCHW) ermöglicht.

2. Anordnung nach Anspruch 1, **dadurch gekennzeichnet, dass** die feste aber lösbare Verbindung (VERB) als Schraubverbindung oder als Bolzenverbindung ausgestaltet ist.

3. Anordnung nach Anspruch 2, **dadurch gekennzeichnet, dass** die feste aber lösbare Verbindung (VERB) zwei Flanschplatten aufweist, die Teil der Schraubverbindung oder der Bolzenverbindung sind.

4. Anordnung nach einem der vorhergehenden Ansprüche, bei der das Rad Teil eines Radsatzes ist, wobei der Radsatz eine Radsatzwelle (RSW) aufweist, die zwei Räder (LFR) oder Laufräder (LFR) des Schienenfahrzeugs trägt.

## Claims

1. Arrangement for positioning a wheel (LFR) of a rail vehicle
- having a wheel (LFR), having a swing arm (SCHW) and having a frame (RAH) of a bogie of the rail vehicle,
- wherein the wheel (LFR) is carried by a wheel shaft (RSW),
- wherein the swing arm (SCHW) has a first end (SCHWE1) which is connected in a rotatably supported manner to the frame (RAH) of the bogie,
- wherein the swing arm (SCHW) has a second end (SCHWE2) which is connected to the wheel shaft (RSW),
**characterized**
- **in that** the swing arm (SCHW) has between the first end (SCHWE1) and the second end (SCHWE2) a fixed but releasable connection (VERB) which enables the swing arm (SCHW) to be mechanically divided in two (SCHWT1, SCHWT2).

2. Arrangement according to Claim 1, **characterized in that** the fixed but releasable connection (VERB) is configured as a screw connection or as a bolt connection.

3. Arrangement according to Claim 2, **characterized in that** the fixed but releasable connection (VERB) has two flange plates which are part of the screw connection or the bolt connection.

4. Arrangement according to one of the preceding claims, wherein the wheel is part of a wheel set, wherein the wheel set has a wheel set shaft (RSW) which carries two wheels (LFR) or track wheels (LFR) of the rail vehicle.

## Revendications

1. Ensemble de positionnement d'une roue (LFR) d'un véhicule ferroviaire,
- comprenant une roue (LFR) avec une bielle oscillante (SCHW) et un châssis (RAH) d'un bogie du véhicule ferroviaire,
- dans lequel la roue (LFR) est supportée par un arbre de roue (RSW),
- dans lequel la bielle oscillante (SCHW) présente une première extrémité (SCHWE1) qui est disposée rotative, reliée avec le châssis (RAH) du bogie,
- dans lequel la bielle oscillante (SCHW) présente une deuxième extrémité (SCHWE2) qui est reliée à l'arbre de roue (RSW),
**caractérisé en ce que**
- la bielle oscillante (SCHW) présente entre la première extrémité (SCHWE1) et la deuxième extrémité (SCHWE2), une liaison (VERB) fixe mais séparable qui permet une division mécanique en deux (SCHWT1, SCHWT2) de la bielle oscillante (SCHW).

2. Ensemble selon la revendication 1, **caractérisé en ce que** la liaison (VERB) fixe mais séparable est conçue comme liaison par vissage ou liaison par boulonnage.

3. Ensemble selon la revendication 2, **caractérisé en ce que** la liaison (VERB) fixe mais séparable présente deux plaques de flanc qui font partie de la liaison par vissage ou liaison par boulonnage.

4. Ensemble selon l'une des revendications précédentes, dans lequel la roue fait partie d'un essieu, dans lequel l'essieu présente un arbre d'essieu (RSW) qui supporte deux roues (LFR) ou deux roues porteuses (LFR) du véhicule ferroviaire.
